# EUROPÄISCHE PATENTSCHRIFT

(11) **EP 1 334 938 B1**
(45) Veröffentlichungstag und Bekanntmachung des Hinweises auf die Patenterteilung: **05.10.2005**
(21) Anmeldenummer: 02405085.8
(22) Anmeldetag: 07.02.2002
(51) Int. Cl.: B65H 39/10

(54) **Einrichtung zur Herstellung gebundener Druckprodukte**
Device for producing bound printed products
Dispositif pour produire des produits imprimés reliés

(43) Veröffentlichungstag der Anmeldung: 13.08.2003
(73) Patentinhaber: GRAPHA-HOLDING AG, 6052 Hergiswil (CH)
(72) Erfinder: Silberbauer, Günther, 4665 Oftringen (CH)

(56) Entgegenhaltungen:
- WO-A-01/34403
- US-A- 4 595 187
- US-A- 5 501 442
- US-A- 5 522 690
- US-A- 6 120 427

## Beschreibung

Die Erfindung betrifft eine Einrichtung zur Herstellung gebundener Druckprodukte, mit wenigstens einer Durchlauffalzvorrichtung, der nacheinander einzelne Druckbogen zugeführt werden und in der diese einzeln gefalzt werden, mit einer Sammelvorrichtung, in welcher die von der Durchlauffalzvorrichtung gefalzten Druckbogen zu einem Vorprodukt rittlings gesammelt und einer Transportvorrichtung übergeben werden, wobei die Sammelvorrichtung wenigstens ein Schwert aufweist, das sich im wesentlichen parallel zur Transportrichtung der Transportvorrichtung erstreckt und auf dem jeweils eine vorbestimmte Anzahl Druckbogen zu einem Vorprodukt gesammelt werden.

Einrichtungen dieser Art eignen sich insbesondere für die sogenannte "on-demand"-Produktion mit digitalen Druckmaschinen. Digitale Druckmaschinen erlauben eine kontinuierliche Änderung des Druckbildes ohne dass die Maschine angehalten werden muss. Dadurch ist es grundsätzlich möglich, Bücher und andere Druckprodukte sequenziell mit unterschiedlichen Inhalten und unterschiedlichen Seitenzahlen ohne Unterbruch zu drucken. Damit können kostengünstig auch Kleinauflagen von Büchern und anderen Druckprodukten hergestellt werden. Die Lagerkosten können hierbei minimal gehalten werden. Da in einer Linie ohne Unterbruch gearbeitet werden kann, können zudem die Herstellungszeiten klein gehalten werden.

Eine Einrichtung der genannten Gattung ist im Stand der Technik aus der WO 01/34403 A2 bekannt geworden. Bei dieser werden die in einer Durchlauffalzvorrichtung gefalzten Druckbogen auf zwei Flügelwalzen gesammelt. Diese beiden Flügelwalzen befinden sich in einer Ebene, die sich quer zur Transportrichtung der Durchlauffalzvorrichtung erstreckt. Sie bewegen sich gegeneinander so, dass jeweils am Ende der Durchlauffalzvorrichtung aus zwei Flügeln eine dachförmige Auflage gebildet wird, auf welcher die Druckprodukte zu einem Vorprodukt gesammelt werden. Befindet sich die vorgesehene Anzahl Druckbogen auf diesen beiden Flügeln, so werden die beiden Flügelwalzen in entgegengesetzter Richtung gedreht und die dachförmige Auflage bewegt sich nach unten, wobei das Vorprodukt entsprechend gespreizt wird. Ist der Spreizwinkel im wesentlichen etwa 180°, so wird das Vorprodukt von einem Mitnehmer einer Transportkette übernommen und einer Heftmaschine zugeführt. Nach dem Heften werden die Vorprodukte in einer Schneidmaschine geschnitten. Bei dieser Einrichtung ist nachteilig, dass die beiden Flügelwalzen seitlich sehr viel Raum beanspruchen und dass die Vorprodukte beim Ablegen auf die Transportvorrichtung sehr stark gespreizt und dadurch instabil werden.

Der Erfindung liegt die Aufgabe zugrunde, eine Einrichtung der genannten Art zu schaffen, die kompakter gebaut werden kann und eine höhere Leistung aufweist.

Die erfindungsgemässe Einrichtung ist dadurch gekennzeichnet, dass Mittel vorgesehen sind, mit denen das Schwert in Transportrichtung bewegbar ist.

Bei der erfindungsgemässen Einrichtung wird anstelle der Flügelräder ein Schwert verwendet, das wesentlich weniger Platz beansprucht. Die auf diesem Schwert gesammelten Vorprodukte werden im wesentlichen ohne Aufspreizung auf die Transportvorrichtung abgelegt. Das Ablegen ohne zusätzliches Aufspreizen kann besonders vorteilhaft durch eine lineare Bewegung des Schwertes erfolgen. Ist das Vorprodukt im wesentlichen vollständig abgestreift, so fällt es auf die Transportvorrichtung und wird von einem Mitnehmer erfasst. Die Transportvorrichtung muss nicht, kann jedoch hierzu angehalten werden. Da die Vorprodukte nicht zusätzlich aufgespreizt werden, sind sie wesentlich sicherer geführt, was eine höhere Geschwindigkeit und damit Leistung ermöglicht.

Nach einer Weiterbildung der Erfindung ist vorgesehen, dass wenigstens zwei im wesentlichen gleiche Schwerter vorgesehen sind, auf denen nacheinander jeweils ein Vorprodukt gesammelt wird. Ist auf dem einen Schwert ein Vorprodukt gebildet, so kann ohne Unterbruch auf dem zweiten Schwert ein weiteres Vorprodukt gesammelt werden.

Eine besonders hohe Produktion ist dann möglich, wenn gemäss einer Weiterbildung der Erfindung die Sammelvorrichtung einen radförmigen Träger aufweist, an dem mehrere Schwerter gelagert sind, die beim Drehen des Trägers von der Durchlauffalzvorrichtung zur Transportvorrichtung bewegt werden. Die Schwerter bewegen sich in einer Ebene, die sich vertikal erstreckt und parallel zur Transportvorrichtung ist. Ein solcher Träger erstreckt sich in die Höhe und in die Länge, jedoch nur unwesentlich auf die Seite, so dass dennoch eine kompakte Ausführung möglich ist. Die Schwerter des radförmigen Trägers sind vorzugsweise so ausgebildet, dass sie an der oberen Kante jeweils einen Durchgang aufweisen. Die Schwerter können dann jeweils beim Drehen des Trägers im wesentlichen vertikal eine Transportkette überfahren und hierbei das Vorprodukt auf diese ablegen. Das Zuführen der Druckbogen zum radförmigen Träger als auch der Wegtransport erfolgen jeweils im wesentlichen radial zum radförmigen Träger. Jedes Schwert ist vorzugsweise mit einem Anschlag versehen, auf dem die Druckbogen bzw. das Vorprodukt positioniert wird. Wesentlich ist, dass auch hier die Vorprodukte beim Ablegen nicht gespreizt werden. Die Vorprodukte können dadurch von den Mitnehmern der Transportvorrichtung sicher übernommen werden.

Nach einer Weiterbildung der Erfindung ist vorgesehen, dass jeweils zwei Schwerter, die im Abstand zueinander über der Transportvorrichtung angeordnet sind, und dass eine Weiche vorgesehen ist, mit welcher die Druckbogen wechselweise den beiden Schwertern zugeführt werden. Die Weiche wird vorzugsweise so gestellt, dass die Vorprodukte wechselweise auf den beiden Schwertern gesammelt werden. Beide Schwerter sind vorzugsweise unmittelbar über der Transportvorrichtung angeordnet, so dass die Vorprodukte ohne Aufspreizung mit einer kurzen Bewegung an die Transportvorrichtung übergeben werden kann. Vorzugsweise werden hierzu die Schwerter parallel zur Transportrichtung bewegt und die Vorprodukte abgestreift. Nach einem Rückzug eines Schwertes wird das entsprechende Vorprodukt dann sofort von einem Mitnehmer der Transportvorrichtung übernommen. Jedem Schwert ist eine Durchlauffalzvorrichtung zugeordnet. Grundsätzlich können auch mehr als zwei Schwerter, zwei Durchlauffalzvorrichtungen und entsprechend mehrere Weichen vorgesehen sein. Diese Ausführung ermöglicht eine besonders hohe Leistung bei kompaktem Aufbau.

Nach einer Weiterbildung der Erfindung ist vorgesehen, dass wenigstens zwei Schwerter übereinander angeordnet sind. Diese Schwerter sind jeweils von einer Sammelposition in eine zurückgezogene Position bewegbar. Auf diesen Schwertern kann bei sehr kompakter Anordnung ebenfalls wechselweise gesammelt werden. Hierzu ist beispielsweise das untere Schwert in einer Sammelposition, während das obere Schwert sich noch in einer zurückgezogenen Position befindet. Ist der Sammelvorgang auf dem unteren Schwert beendet, fährt das obere Schwert in die Sammelposition über dem unteren Schwert aus und das untere Schwert setzt das Vorprodukt auf die Transportvorrichtung ab. Anschliessend fährt das untere Schwert in die Sammelposition zurück und übernimmt die vom oberen Schwert bereits gesammelten, durch Zurückfahren abgestreiften Druckbogen.

Wahlweise kann nun vor dem Abtransportieren eines Vorproduktes diesem ein gefalzter Umschlag zugeführt werden.

Nach einer Weiterbildung der Erfindung ist vorgesehen, dass die Vorprodukte geheftet und anschliessend in einen Bändertransport hineingefahren werden. Zwischen den Transportbändern eingeklemmt werden die Vorprodukte jeweils nacheinander bei einem Fuss- und einem Kopfmesser angehalten und geschnitten. Der Transport ist hierbei vorzugsweise formatabhängig angesteuert. Nach dem Kopfschnitt erfolgt mit einem dritten Messer ein Frontschnitt. Das nun fertige Produkt fällt beispielsweise entlang einer Rutsche auf ein Auslageband.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Fig. 1: schematisch eine räumliche Ansicht einer erfindungsgemässen Einrichtung,
- Fig. 2: schematisch eine räumliche Teilansicht der Einrichtung gemäss Figur 1,
- Fig. 3: schematisch eine Seitenansicht eines Teiles der Einrichtung gemäss Figur 1,
- Fig. 4: ein Schnitt entlang der Linie IV-IV der Figur 3,
- Fig. 5: schematisch eine räumliche Ansicht einer Variante der erfindungsgemässen Einrichtung,
- Fig. 6: schematisch eine räumliche Teilansicht der Einrichtung gemäss Figur 5,
- Fig. 7: schematisch eine räumliche Ansicht einer weiteren Variante der erfindungsgemässe Einrichtung,
- Fig. 8: schematisch eine räumliche Teilansicht der Einrichtung gemäss Figur 7,
- Fig. 9: eine weitere schematische räumliche Ansicht der Einrichtung gemäss Figur 7 und
- Fig. 10: schematisch eine räumliche Teilansicht der Einrichtung gemäss Figur 7.

Die Figur 1 zeigt eine erfindungsgemässe Einrichtung 1, der am rechten Ende der Figur 1 ein ungeschuppter Strom von bedruckten Bogen 26 zugeführt wird, die vorzugsweise in einem Signaturfalzer 25 quer gefalzt werden. Die wahlweise gefalzten Bogen werden in einem Einlaufband 19 in an sich bekannter Weise vorgerillt und anschliessend in einer an sich bekannten Durchlauffalzvorrichtung 18 längs gefalzt. Die quer- und längsgefalzten Bogen 12 gelangen zu einer Sammelvorrichtung 13, die gemäss den Figuren 2 und 3 einen radförmigen Träger 14 aufweist, der gemäss Figur 3 in Richtung des Pfeiles 23 im Gegenuhrzeigersinn um eine Nabe 15 drehbar angetrieben ist. Am Umfang des radförmigen Trägers 14 sind mehrere Schwerter 17 so gelagert, dass sie vorzugsweise horizontal ausgerichtet sind. Der Träger 14 besteht gemäss Figur 2 aus jeweils zwei parallel zueinander angeordneten Hälften 14a. Jedes Schwert 17 ist mit einem kurzen Steg 16 an einer der Hälften 14a befestigt. In der 3-Uhrstellung ragt das entsprechende Schwert 17 somit radial und horizontal vom Träger 14 weg. Das eine Ende des Schwertes 17 ist an einem Steg 16 befestigt, während das freie Ende radial nach aussen ragt.

Die quer- und längsgefalzten Bogen 12 werden auf der Sammelvorrichtung 13 zu Vorprodukten 11 gesammelt. Hierbei werden die Bogen 12 gemäss Figur 3 an ein Schwert 17 abgegeben, das sich etwa in 3-Uhrstellung befindet. Bei der Übergabe des Bogens 12 an das entsprechende Schwert 17 wird der Bogen 12 mittels Führungsstangen 20 geführt. Bei der Ablage der Bogen 12 auf dem Schwert 17 bilden die Stege 16 dieses Schwertes 17 einen hinteren Anschlag. Sind die für ein Druckprodukt erforderlichen Bogen 12 auf dem Schwert 17 abgelegt, so wird dieses in Richtung des Pfeils 23 (Fig. 3) weiterbewegt, bis ein nachfolgendes leeres Schwert 17 in 3-Uhrstellung für die Aufnahme weiterer Bogen 12 bereit ist. Die auf einem Schwert 17 gesammelten Bogen 12 bilden ein Vorprodukt 11, dem später in einem Umschlaganleger 4 ein Umschlag 10 beigefügt werden kann. Die Vorprodukte 11, die unterschiedlich sein können, werden mit einer rotativen Translation durch schrittweises Drehen des Trägers 14 jeweils in die 9-Uhrstellung gebracht. In dieser Stellung wird das Vorprodukt 11 mittels einer schmalen Sammelkette 7 einer Transportvorrichtung 2 übergeben, die vorzugsweise eine Doppelsammelkette 8 aufweist. Diese schmale Sammelkette bildet vorzugsweise den Antrieb des radförmigen Trägers 14.

Wie die Figur 4 deutlich zeigt, weist jedes der Schwerter 17 zwei dachförmige Flächen 17a und 17 b auf, zwischen denen sich in einer oberen Kante ein durchgehender Schlitz 17c erstreckt. Dieser Schlitz 17c ist etwas breiter als die schmale Sammelkette 7, derart, dass die Schwerter 17 die Sammelkette 7 von oben nach unten durchfahren können. Hierbei wird das entsprechende Vorprodukt 11 von einem Mitnehmer 9 im Bereich eines Längsfalzes 11a erfasst und in Figur 3 auf einem Obertrum 7a der Sammelkette 7 von rechts nach links transportiert. Von der Sammelkette 7 werden die Vorprodukte 11 der Doppelsammelkette 8 der Transportvorrichtung 2 übergeben. Wesentlich ist, dass bei der Übergabe der Vorprodukte 11 an die Transportvorrichtung 2 die Vorprodukte 11 sicher geführt und im wesentlichen nicht aufgespreizt werden. Hat ein Schwert 17 ein Vorprodukt 11 an die Transportvorrichtung 2 abgegeben, so wird es schrittweise wieder in die 3-Uhrstellung bewegt, wo es zur Aufnahme weiterer Bogen 12 bereit ist. Die Sammelvorrichtung 13 und die Transportvorrichtung 2 sind vorzugsweise im gleichen Takt angetrieben.

Auf der Transportvorrichtung 2 gelangen die Vorprodukte 11 jeweils zum Umschlaganleger 4, wo ihnen jeweils ein Umschlag 10 hinzugefügt wird. Umschlaganleger 4 sind dem Fachmann an sich bekannt. Grundsätzlich ist es aber nicht zwingend, dass dem Vorprodukt 11 ein Umschlag 10 hinzugefügt wird.

Nach dem Umschlaganleger 4 ist eine Heftmaschine 3 angeordnet, in welcher die Vorprodukte 11 in an sich bekannter Weise geheftet werden. Die Heftmaschine 3 kann auch durch eine andere Vorrichtung ersetzt sein, mit welcher die Vorprodukte 11 gebunden werden können. Nach der Heftmaschine 3 gelangen die Vorprodukte 11 zu einer Umlenkvorrichtung 5, mit welcher die gehefteten und gegebenenfalls mit einem Umschlag 10 versehenen Vorprodukte 11 in einer horizontalen Ebene quer zur Transportrichtung der Transportvorrichtung 2 so transportiert werden, dass der geheftete Rücken vorläuft. Die so ausgerichteten Vorprodukte 11 gelangen nun zu einer Schneidvorrichtung 6, beispielsweise einem Dreischneider, mit dem die Vorprodukte am Kopf, Fuss und an der Front geschnitten werden. Das Druckprodukt ist damit hergestellt und für den Versand bereit.

Die Einrichtung 1 kann grundsätzlich selbsttätig und kontinuierlich betrieben werden. Die Druckmaschine 24 kann somit ununterbrochen drucken, wobei unterschiedliche Serien und auch Kleinserien von Büchern und anderen Druckprodukten gedruckt werden können. Auf ein Buch A kann somit ohne Unterbruch ein Buch B gedruckt werden. Anschliessend kann wieder ein Buch A oder ein Buch C gedruckt werden. Entsprechend werden auf den Schwertern 17 unterschiedliche Bogen 12 gesammelt. Grundsätzlich kann ein Vorprodukt 11 auch aus einem einzigen Bogen 12 bestehen. In der Regel besteht ein Vorprodukt 11 jedoch aus mehreren Bogen 12.

Die Figuren 5 und 6 zeigen eine erfindungsgemässe Einrichtung 30, die ebenfalls ein kontinuierliches Arbeiten ermöglicht und an eine digitale Druckmaschine 24 angeschlossen werden kann. Die vorzugsweise bereits mit einem Signaturfalz versehenen quergefalzten Bogen 12 werden einer Transportvorrichtung 31 zugeführt, die beispielsweise ein Bandtransport ist. Diese Transportvorrichtung 31 besteht aus einem ersten Transportorgan 31a und einem zweiten Transportorgan 31b, zwischen denen eine Weiche 32 angeordnet ist. Der Transport erfolgt in Figur 5 von rechts nach links. Erfasst werden die quergefalzten Bogen 12 zwischen zwei Walzen 31c. Die Transportvorrichtung 31 erstreckt sich über eine weitere Transportvorrichtung 41, die beispielsweise durch eine an sich bekannte Doppelsammelkette gebildet sein kann. Über dieser weiteren Transportvorrichtung 41 sind im Abstand zueinander zwei Durchlauffalzvorrichtungen 42 und 43 und zwei Schwerter 47 und 52 angeordnet. Das Schwert 47 ist der Durchlauffalzvorrichtung 43 und das Schwert 52 der Durchlauffalzvorrichtung 42 zugeordnet. Ferner befinden sich die Durchlauffalzvorrichtung 42 und das Schwert 52 unterhalb des Transportorgans 31a und die Durchlauffalzvorrichtung 43 sowie das Schwert 47 unterhalb des Transportorgans 31b. Die beiden Durchlauffalzvorrichtungen 42 und 43 und die beiden Schwerter 47 und 52 bilden eine Sammelvorrichtung 53 zur Herstellung von Vorprodukten 11. Die Weiche 32 kann nun so gestellt werden, dass die Bogen 12 entweder der Durchlauffalzvorrichtung 43 oder der Durchlauffalzvorrichtung 42 zugeführt werden. In der Figur 6 ist die Weiche 32 so gestellt, dass die Bogen 12 über zwei Walzen 48 auf ein Falzschwert 44 der Durchlauffalzvorrichtung 43 gelangen. Die Bogen 12 werden in der Durchlauffalzvorrichtung 43 auf dem Schwert 44 in an sich bekannter Weise mit einem Längsfalz versehen und zwischen zwei Walzen 45 in Richtung des Pfeiles 49 auf das Schwert 47 geworfen. Es werden nun nacheinander so viele Bogen 12 auf dem Schwert 47 abgelegt, bis auf diesem ein Vorprodukt 11 komplett ist. Befindet sich der erste Bogen 12 des nächsten Vorproduktes auf dem Transportorgan 31a, so wird die Weiche 32 umgestellt und dieser Bogen als auch die nachfolgenden Bogen eines weiteren Vorproduktes 11' werden zur Durchlauffalzvorrichtung 42 geleitet. In dieser werden die Bogen 12' mit einem Längsfalz versehen und auf das Schwert 52 abgeworfen. Ist das Vorprodukt 11' vollständig, so wird die Weiche 32 wieder umgestellt und auf dem Schwert 47 gesammelt. Durch diesen Vorgang bleibt genügend Zeit für das Abwerfen des Vorproduktes 11 auf die Transportvorrichtung 41. Um ein Vorprodukt 11 auf die Transportvorrichtung 41 abzuwerfen, wird das Schwert 47 mittels eines Antriebs 51 parallel zur Laufrichtung einer Sammelkette 37 in eine zurückgezogene Stellung bewegt und hierbei das Vorprodukt 11 an einem Abstreifer 50 zurückgehalten. Der Antrieb 51 ist beispielsweise eine Kolben-Zylindereinheit mit einer Kolbenstange 51a, an welcher das Schwert 47 befestigt ist. Beim Zurückziehen des Schwertes 47 fällt das Vorprodukt 11 auf die Sammelkette 37 und wird auf dieser von einem Mitnehmer 39 mitgenommen. In der Figur 6 werden die Vorprodukte 11 auf der Sammelkette 37 von rechts nach links transportiert. Hierbei werden die Vorprodukte 11 bzw. 11' von einem Führungsblech 38 geführt. Die Vorprodukte 11 bzw. 11' werden in gleicher Transportrichtung zu einem Umschlaganleger 34 transportiert und dort mit einem Umschlag 10 versehen. Anschliessend wird das mit einem Umschlag versehene Vorprodukt 11 bzw. 11' wie oben erläutert mit der Heftmaschine 3, der Umlenkung 5 und der Schneidvorrichtung 6 zum fertigen Produkt weiterverarbeitet.

Die Figuren 7 bis 10 zeigen eine erfindungsgemässe Einrichtung 60, mit der ebenfalls von der digitalen Druckmaschine 14 hergestellte Bogen 12 zu einem Druckprodukt 22, beispielsweise einem Buch oder einer Broschüre verarbeitet werden können. Die bereits quergefalzten und vorzugsweise in Längsrichtung perforierten Bogen 12 werden in einer Durchlauffalzvorrichtung 67 gefalzt und zwischen zwei Rollen 68 in Richtung des Pfeils 70 auf ein erstes Schwert 71 (Fig. 8) oder ein zweites Schwert 72 abgegeben. Das erste Schwert 71 und das zweite Schwert 72 sind wie in Figur 8 ersichtlich, übereinander angeordnet und bilden eine Sammelvorrichtung 85. Sie befinden sich zudem über einer Transportvorrichtung 62 und sind mit einem Antrieb 82 bzw. 83 versehen, mit denen die Schlitten 71 und 72 unabhängig von einander zwischen einer Sammelposition und einer zurückgezogenen Position bewegbar sind. In der Figur 8 sind jeweils die Sammelpositionen gezeigt. Mit dem Antrieb 82 kann der Schlitten 71 nach rechts in die zurückgezogene Position verschoben werden. Der Schlitten 72 wird mit dem Antrieb 83 beispielsweise nach links in eine zurückgezogene Position linear bewegt. Diese Bewegungen erfolgen parallel zur Transportrichtung der Transportvorrichtung 62. Auf den beiden Schwertern 71 und 72 wird wechselweise gesammelt. In einer Ausgangsposition ist beispielsweise das erste Schwert 71 in der in Figur 8 gezeigten Sammelposition. Das zweite, obere Schwert 72 ist hingegen in einer hier nicht gezeigten zurückgezogenen Position. Die Bogen 12 gelangen nach dem Verlassen der Durchlauffalzvorrichtung 67 auf das erste Schwert 71. Ist das Vorprodukt 11 vollständig, so wird das zweite Schwert 72 in die in Figur 8 gezeigte Sammelposition bewegt. Das auf dem ersten Schwert 71 gesammelte Vorprodukt 11 kann nun durch Rückziehen des ersten Schwertes 71 mittels des Antriebs 82 auf die Transportvorrichtung 62 abgelegt werden, wonach mittels einer weiteren Durchlauffalzvorrichtung 69 ein Umschlag 10 hinzugefügt wird. Der Umschlag 10 wird gemäss Figur 7 einem Stapel 64 entnommen. Das mit dem Umschlag 10 versehene Vorprodukt 11 wird in Figur 8 in Richtung des Pfeiles 84 zu einer Heftmaschine 3 transportiert. Die Transportvorrichtung 62 führt die Vorprodukte 11 um etwa 90° um einen Bogen 81 und kann beispielsweise eine an sich bekannte Doppelsammelkette aufweisen, welche die Vorprodukte 11 mit hier nicht gezeigten Mitnehmern transportiert. Nach einer möglichen Umlenkung um etwa 90° werden die Vorprodukte 11 jeweils einzeln an ihrem Rücken geheftet oder auf andere Weise gebunden. Es sind Heftmaschinen 3 bekannt, die laufend heften. Denkbar ist aber auch eine Ausführung, bei welcher geheftet wird, sobald das Vorprodukt zum Stehen kommt.

Nach dem Heften wird das Vorprodukt 11 zwischen Rollen 65 in eine Bandtransportvorrichtung 64 hineingefahren. In dieser Bandtransportvorrichtung 64 werden die vertikal ausgerichteten Vorprodukte 11 zwischen Bändern 66 festgehalten und stehend transportiert. Nach einer weiteren möglichen Umlenkung um etwa 90° im Bereich einer Biegung 79 gelangen die Vorprodukte 11 zu einem Fussmesser 74, das sich vertikal erstreckt und an dem ein Fussschnitt an jedem Vorprodukt 11 durchgeführt wird. Anschliessend werden die Druckprodukte 11 zu einem Kopfmesser 75 transportiert, das im Abstand zum Fussmesser 74 angeordnet ist und das sich ebenfalls vertikal erstreckt. Mit dem Kopfmesser 75 wird bei jedem Vorprodukt 11 ein Kopfschnitt durchgeführt. Nach einer möglichen weiteren Umlenkung von 90° im Bereich eines Bogens 80 gelangen die am Fuss und am Kopf geschnittenen Vorprodukte 11 zu einem Frontmesser 73, das sich horizontal erstreckt und mit dem an jedem Vorprodukt ein Frontschnitt durchgeführt wird. Anschliessend gelangen die Vorprodukte 11 über eine Rutsche 77 auf ein Auslageband 78. Diesem können nun die fertigen Produkte 22 entnommen werden. Der Transport der Vorprodukte 11 zu den Messern 74, 75 und 73 ist vorzugsweise formatabhängig angesteuert. Es können somit ohne Unterbruch Vorprodukte 11 mit unterschiedlichen Formaten geschnitten werden. Die Einrichtung 60 gemäss den Figuren 7 bis 10 ergibt mit der genannten mehrfachen Umlenkung einen sehr kompakten Aufbau auf kleinstem Raum. Wie eingangs erläutert, können in Kombination mit einer digitalen Druckmaschine auch Kleinserien kostengünstig hergestellt werden.

## Patentansprüche

1. Einrichtung zur Herstellung gebundener Druckprodukte, mit wenigstens einer Durchlauffalzvorrichtung (18, 42, 43, 67), der nacheinander einzelne Druckbogen (12) zugeführt werden und in der diese einzeln gefalzt werden, mit einer Sammelvorrichtung (13, 53, 85), in welcher die von der Durchlauffalzvorrichtung (18, 42, 43, 67) gefalzten Druckbogen (12) zu einem Vorprodukt (11) rittlings gesammelt und einer Transportvorrichtung (2, 41, 62) übergeben werden, wobei die Sammelvorrichtung (13, 53, 85) wenigstens ein Schwert (17, 47, 52, 71, 72) aufweist, das sich im wesentlichen parallel zur Transportrichtung der Transportvorrichtung (2, 41, 62) erstreckt und auf dem jeweils eine vorbestimmte Anzahl Druckbogen (12) zu einem Vorprodukt (11) gesammelt werden, **dadurch gekennzeichnet, dass** Mittel (14, 51, 82, 83) vorgesehen sind, mit denen das Schwert (17, 47, 52, 71, 72) in Transportrichtung bewegbar ist.

2. Einrichtung nach Anspruch 1, **dadurch gekennzeichnet, dass** die Sammelvorrichtung (13, 53, 85) wenigstens zwei Schwerter (17, 47, 52, 71, 72) aufweist, auf denen nacheinander Druckprodukte (11) gesammelt werden.

3. Einrichtung nach Anspruch 1, **dadurch gekennzeichnet, dass** wenigstens ein Schwert (17) auf einer bogenförmigen Bahn von der Durchlauffalzvorrichtung (18) zur Transportvorrichtung (2) bewegbar ist.

4. Einrichtung nach einem der Ansprüche 1 bis 3, **dadurch gekennzeichnet, dass** die Sammelvorrichtung (13) einen radförmigen Träger (14) aufweist, an dem mehrere Schwerter (17) gelagert sind, die nacheinander in eine Position bewegbar sind, in der sie von der Durchlauffalzvorrichtung (18) beladbar sind.

5. Einrichtung nach Anspruch 4, **dadurch gekennzeichnet, dass** die Schwerter (17) am Umfang des radförmigen Trägers in eine horizontale Lage ausrichtbar gelagert und in einer Ebene bewegbar sind.

6. Einrichtung nach Anspruch 5, **dadurch gekennzeichnet, dass** die Schwerter (17) an ihrem einen Ende am radförmigen Träger gelagert sind.

7. Einrichtung nach einem der Ansprüche 4 bis 6, **dadurch gekennzeichnet, dass** die Drehachse (15) des radförmigen Trägers (4) sich quer zur Transportrichtung der Transportvorrichtung (2) erstreckt.

8. Einrichtung nach einem der Ansprüche 4 bis 7, **dadurch gekennzeichnet, dass** die Schwerter (17) jeweils in ihrer Längsrichtung geteilt sind und dass beim Ablegen der gesammelten Vorprodukte (11) die Schwerter (17) jeweils die Transportvorrichtung (2) von oben nach unten durchfahren.

9. Einrichtung nach Anspruch 2, **dadurch gekennzeichnet, dass** wenigstens zwei Schwerter (47, 52, 71, 72) jeweils von einer Sammelposition in eine Warteposition und von dieser wieder in die Sammelposition bewegbar sind.

10. Einrichtung nach Anspruch 8, **dadurch gekenn** **zeichnet, dass** die Vorprodukte (11) bei der Bewegung des Schwertes (47, 52, 71, 72) von der Sammelposition in die Warteposition auf die Transportvorrichtung (41, 62) abgeworfen werden.

11. Einrichtung nach Anspruch 9 oder 10, **dadurch gekennzeichnet, dass** zwei Schwerter (71, 72) übereinander und über der Transportvorrichtung (62) angeordnet sind.

12. Einrichtung nach Anspruch 11, **dadurch gekennzeichnet, dass** sich beide Schwerter (71, 72) parallel zur Transportrichtung (62) erstrecken.

13. Einrichtung nach Anspruch 2, **dadurch gekennzeichnet, dass** die Sammelvorrichtung (53) eine Weiche (32) aufweist und dass die Druckbogen (12) wahlweise dem einen oder dem anderen Schwert (47, 52) zuführbar sind.

14. Einrichtung nach Anspruch 13, **dadurch gekennzeichnet, dass** jedem Schwert (47, 52) eine Durchlauffalzvorrichtung (42, 43) vorgeschaltet ist und diese Durchlauffalzvorrichtungen (42,43) jeweils im Abstand zueinander über der Transportvorrichtung (41) angeordnet sind.

15. Einrichtung nach Anspruch 13 oder 14, **dadurch gekennzeichnet, dass** die Vorprodukte (11) durch Abstreifen von einem Schwert (47, 52) auf die Transportvorrichtung (41) absetzbar sind.

16. Einrichtung nach einem der Ansprüche 1 bis 15, **dadurch gekennzeichnet, dass** die Transportvorrichtung (2, 41, 62) eine Sammelkette (8, 37) aufweist, die in gleichen Abständen Mitnehmer (9, 39) für den Transport der abgesetzten Vorprodukte (11) aufweist.

17. Einrichtung nach einem der Ansprüche 1 bis 16, **dadurch gekennzeichnet, dass** die Druckbogen (12) in einer Digitaldruckmaschine (24) sequenziell gedruckt werden.

18. Einrichtung nach einem der Ansprüche 1 bis 17, **dadurch gekennzeichnet, dass** die Bogen (12) in Transportrichtung gesehen vor der Durchlauffalzvorrichtung (18, 42, 43, 67) in einer Falzvorrichtung (25) mit einem Querfalz versehen werden.

19. Einrichtung nach einem der Ansprüche 1 bis 18, **dadurch gekennzeichnet, dass** nach der Sammelvorrichtung (13, 53, 85) ein Umschlaganleger (4) angeordnet ist.

## Claims

1. Device for producing bound printed products, comprising at least one continuous folding device (18, 42, 43, 67) which is fed one after the other individual printed sheets (12) and where they are individually folded, with a collecting device (13, 53, 85) where the printed sheets (12) as folded by the continuous folding device (18, 42, 43, 67) are gathered astride into a pre-product and passed on to a transport device (2, 41, 62), and the collecting device (13, 53, 85) comprises at least one lance (17, 47, 52, 71, 72) which extends substantially parallel to the transport direction of the transport device (2, 41, 62) and where a respectively pre-selected number of printed sheets (12) are gathered to form a pre-product (11), **characterised in that** means (14, 51, 82, 83) are provided by means of which the lance (17, 47, 52, 71, 72) is movable in the transport direction.

2. Device according to Claim 1, **characterised in that** the collecting device (13, 53, 85) comprises at least two lances (17, 47, 52, 71, 72) whereon printed products (11) are collected one after the other.

3. Device according to Claim 1, **characterised in that** at least one lance (17) is movable on an arcshaped path from the continuous folding device (18) to the transport device (2).

4. Device according to one of Claims 1 to 3, **characterised in that** the collecting device (13) comprises a wheelshaped support (14) on which a plurality of lances (17) are stored which are movable one after the other into a position in which they can be loaded by the continuous folding device (18).

5. Device according to Claim 4, **characterised in that** the lances (17) can at the periphery of the wheelshaped support aligned in a horizontal position and moved in one plane.

6. Device according to Claim 5, **characterised in that** the lances (17) are stored at their one end on the wheelshaped support.

7. Device according to one of Claims 4 to 6, **characterised in that** the rotary axis (15) of the wheelshaped support (4) extends transversely to the transport direction of the transport device (2).

8. Device according to one of Claims 4 to 7, **characterised in that** the lances (17) are respectively divided in their longitudinal direction, and when depositing the collected pre-products (11), the lances (17) move respectively from top to bottom through the transport device (2).

9. Device according to Claim 2, **characterised in that** at least two lances (47, 52, 71, 72) are respectively movable from a collecting position into a waiting position and from there again back into the collecting position.

10. Device according to Claim 8, **characterised in that** during a movement of the lance (47, 52, 71, 72) from the collecting position into the waiting position the pre-products (11) are thrown off onto the transport device (41, 62).

11. Device according to Claim 9 or 10, **characterised in that** two lances (71, 72) are arranged one above the other and above the transport device (62).

12. Device according to Claim 11, **characterised in that** both lances (71, 72) extend parallel to the transport direction (62).

13. Device according to Claim 2, **characterised in that** the collecting device (53) includes a branch point (32), and the printed sheets (12) can be selectively delivered to one of the lances (47, 52).

14. Device according to Claim 13, **characterised in that** ahead of each lance (47, 52) is provided a continuous folding device (42, 43), and these continuous folding devices (42, 43) are respectively arranged at a distance from each other above the transport device (41).

15. Device according to Claim 13 or 14, **characterised in that** the pre-products (11) can be set down by sliding from a lance (47, 52) onto the transport device (41).

16. Device according to one of Claims 1 to 15, **characterised in that** the transport device (2, 41, 62) comprises a collecting chain (8, 37) with equidistantly placed pickups (9, 39) for transporting the set down pre-products (11).

17. Device according to one of Claims 1 to 16, **characterised in that** the printed sheets (12) are sequentially printed in a digital printing machine (24).

18. Device according to one of Claims 1 to 17, **characterised in that** the sheets (12) are, as seen in the transport direction, in front of the continuous folding device (18, 42, 43, 67), in a folding device (25) provided with a cross fold.

19. Device according to one of Claims 1 to 18, **characterised in that** downstream of the collecting device (13, 53, 85) is arranged an envelope feeder.

## Revendications

1. Dispositif pour fabriquer des produits imprimés reliés, comprenant au moins un dispositif de pliage en continu (18, 42, 43, 67) qu'alimentent successivement des feuilles imprimées individuelles (12) qui y sont pliées individuellement, comprenant également un dispositif d'assemblage (13, 53, 85) dans lequel les feuilles imprimées (12) pliées par le dispositif de pliage en continu (18, 42, 43, 67) sont assemblées à califourchon pour former un pré-produit (11) et sont transférées vers un dispositif de transport (2, 41, 62), le dispositif d'assemblage (13, 53, 85) présentant au moins une lame (17, 47, 52, 71, 72) qui s'étend essentiellement parallèlement à la direction de transport du dispositif de transport (2, 41, 62) et sur lequel est chaque fois rassemblé un nombre de feuilles imprimées (12) prédéfini pour former un pré-produit (11), **caractérisé en ce que** sont prévus des moyens (14, 51, 82, 83) permettant de déplacer la lame (17, 47, 52, 71, 72) dans le sens de transport.

2. Dispositif selon la revendication 1, **caractérisé en ce que** le dispositif d'assemblage (13, 53, 85) présente au moins deux lames (17, 47, 52, 71, 72) sur lesquelles des produits imprimés (11) sont successivement assemblés.

3. Dispositif selon la revendication 1, **caractérisé en ce qu'**au moins une lame (17) est déplaçable sur une trajectoire courbe du dispositif de pliage en continu (18) au dispositif de transport (2).

4. Dispositif selon l'une des revendications 1 à 3, **caractérisé en ce que** le dispositif d'assemblage (13) présente un support en forme de roue (14) sur lequel sont montées plusieurs lames (17) qui peuvent successivement être mises dans une position dans laquelle elles peuvent être chargées par le dispositif de pliage en continu (18).

5. Dispositif selon la revendication 4, **caractérisé en ce que** les lames (17) sont montées sur le pourtour du support en forme de roue de manière à pouvoir être positionnées horizontalement et sont déplaçables dans un plan.

6. Dispositif selon la revendication 5, **caractérisé en ce que** les lames (17) sont montées par l'une de leurs extrémités sur le support en forme de roue.

7. Dispositif selon l'une des revendications 4 à 6, **caractérisé en ce que** l'axe de rotation (15) du support en forme de roue (4) s'étend transversalement à la direction de transport du dispositif de transport (2).

8. Dispositif selon l'une des revendications 4 à 7, **caractérisé en ce que** les lames (17) sont divisées dans leur étendue longitudinale, et **en ce qu'**en y déposant les pré-produits assemblés (11), les lames (17) traversent le dispositif de transport (2) de haut en bas.

9. Dispositif selon la revendication 2, **caractérisé en ce qu'**au moins deux lames (47, 52, 71, 72) peuvent chaque fois être déplacées d'une position d'assemblage à une position d'attente, puis à nouveau revenir à la position d'assemblage.

10. Dispositif selon la revendication 8, **caractérisé en ce que**, lors du déplacement de la lame (47, 52, 71, 72) de la position d'assemblage à la position d'attente, les pré-produits (11) sont jetés sur le dispositif de transport (41, 62).

11. Dispositif selon la revendication 9 ou 10, **caractérisé en ce que** deux lames (71, 72) sont disposées l'une au-dessus de l'autre et au-dessus du dispositif de transport (62).

12. Dispositif selon la revendication 11, **caractérisé en ce que** les deux lames (71, 72) s'étendent parallèlement au dispositif de transport (62).

13. Dispositif selon la revendication 2, **caractérisé en ce que** le dispositif d'assemblage (53) présente un dispositif d'aiguillage (32), et **en ce que** les feuilles imprimées (12) peuvent alimenter, au choix, l'une ou l'autre des lames (47, 52).

14. Dispositif selon la revendication 13, **caractérisé en ce qu'**en amont de chaque lame (47, 52) est monté un dispositif de pliage en continu (42, 43), et **en ce que** ces dispositifs de pliage en continu sont disposés à distance l'un de l'autre au-dessus du dispositif de transport (41).

15. Dispositif selon la revendication 13 ou 14, **caractérisé en ce que** les pré-produits (11) peuvent passer d'une lame (47, 52) au dispositif de transport (41) par raclage.

16. Dispositif selon l'une des revendications 1 à 15, **caractérisé en ce que** le dispositif de transport (2, 41, 62) présente une chaîne d'assemblage (8, 37) qui présente à intervalles réguliers des tocs d'entraînement (9, 39) pour transporter les pré-produits (11) déposés.

17. Dispositif selon l'une des revendications 1 à 16, **caractérisé en ce que** les feuilles imprimées (12) sont imprimées de façon séquentielle dans une machine à imprimer numérique (24).

18. Dispositif selon l'une des revendications 1 à 17, **caractérisé en ce que** les feuilles (12) sont munies d'un pli transversal dans un dispositif de pliage (25) situé en amont du dispositif de pliage en continu (18, 42, 43, 67) par rapport au sens de transport.

19. Dispositif selon l'une des revendications 1 à 18, **caractérisé en ce qu'**un margeur de couverture (4) est disposé à la suite du dispositif d'assemblage (13, 53, 85).
